# EUROPÄISCHE PATENTSCHRIFT

(11) **EP 1 074 061 B1**
(45) Veröffentlichungstag und Bekanntmachung des Hinweises auf die Patenterteilung: **11.12.2002**
(21) Anmeldenummer: 99927692.6
(22) Anmeldetag: 20.04.1999
(51) Int. Cl.: H01Q 1/00

(54) **ZENTRAL GESPEISTES ANTENNENSYSTEM UND VERFAHREN ZUM OPTIMIEREN EINES SOLCHEN ANTENNENSYSTEMS**
CENTRALLY FED ANTENNA SYSTEM AND METHOD FOR OPTIMIZING SUCH AN ANTENNA SYSTEM
SYSTEME D'ANTENNE A ALIMENTATION CENTRALE ET PROCEDE D'OPTIMISATION D'UN TEL SYSTEME D'ANTENNE

(30) Priorität: 21.04.1998 DE 19817766
(43) Veröffentlichungstag der Anmeldung: 07.02.2001
(73) Patentinhaber: Astrium GmbH, 81663 München (DE)
(72) Erfinder: DUCHESNE, Luc, F-78660 Orsonville (FR); WOLF, Helmut, D-83607 Holzkirchen (DE); NATHRATH, Norbert, D-82024 Taufkirchen (DE)
(74) Vertreter: Ulrich, Thomas
(86) Internationale Anmeldenummer: DE9901188
(87) Internationale Veröffentlichungsnummer: WO99054955

(56) Entgegenhaltungen:
- DIJK J AND MAANDERS E J: "OPTIMISING THE BLOCKING EFFICIENCY IN SHAPED CASSEGRAIN SYSTEMS" ELECTRONICS LETTERS, Bd. 4, Nr. 18, 6. September 1968 (1968-09-06), Seiten 372-373, XP002118526 London, UK
- SORENSEN S B: "MANUAL FOR POS" Februar 1991 (1991-02) , TICRA ENGINEERING CONSULTANTS , COPENHAGEN, DENMARK XP002118529 in der Anmeldung erwähnt Seite 1-1 -Seite 2-7
- DUCHESNE L ET AL: "Center fed single reflector contoured beam antenna with dual linear polarisation " ANTENNEN, 21. - 24. April 1998, Seiten 11-16, XP002118527 MUNCHEN, GERMANY
- CLEVELAND J R ET AL: "Light-weight transportable 2.4-meter tri-band antenna system for commercial and military satellites " MILCOM 97 PROCEEDINGS, Bd. 1, 2. - 5. September 1997, Seiten 256-260, XP002118528 Monterey, USA
- DUAN D W ET AL: "DIFFRACTION SYNTHESIS OF DUAL-REFLECTOR ANTENNAS CONSIDERING ARRAY FEED BLOCKAGE, AND NEAR-FIELD EFFECT" PROCEEDINGS OF THE ANTENNAS AND PROPAGATION SOCIETY INTERNATIONAL SYMPOSIUM (APSIS), CHICAGO, JULY 20 - 24, 1992, Bd. 1, 20. Juli 1992 (1992-07-20), Seiten 355-358, XP000319140 INSTITUTE OF ELECTRICAL AND ELECTRONICS ENGINEERS ISBN: 0-7803-0730-5

## Beschreibung

Die Erfindung bezieht sich auf ein zentral gespeistes Antennensystem und ein Verfahren zum Optimieren eines solchen Antennensystems.

Derartige Antennensysteme sind üblicherweise Systeme mit einem Einfachreflektor und einem Speisesystem, wobei jedoch auch Doppelreflektoren-Systeme bekannt sind, bei denen das Speisesystem einen Subreflektor bestrahlt, der seinerseits einen Hauptreflektor ausleuchtet. Im folgenden wird stets von einem Einfachreflektor-Antennensystem gesprochen; jedoch sind die Ausführungen stets auch für ein Doppelreflektor-Antennensystem möglich.

Im Vergleich zu einer Antenne mit einem Einfachreflektor und einem Offset-Speisesystem sind zentral gespeiste Antennensysteme mit einem Einfachreflektor baulich kompakter. Hinsichtlich der elektromagnetischen Eigenschaften hat eine zentral gespeiste Antenne keine Offset-Kreuzpolarisation und erzeugt dadurch weniger Kreuzpolarisation als ein Antennensystem mit einem Einfachreflektor und einem Offset-Speisesystem. Jedoch haben zentral gespeiste Antennen zwei wesentliche Nachteile hinsichtlich der elektromagnetischen Eigenschaften: Zum einen wird das von dem Reflektor ausgehende elektromagnetische Feld durch das Speisesystem, die Stützen für das Speisesystem und die Speisekabel abgeschattet, zum anderen wirkt dieses elektromagnetische Feld auf das Speisesystem zuruck. Die Abschattung hat im wesentlichen einen Einfluß auf das copolare Antennendiagramm: es ergibt sich eine welligkeit dieses Diagrammes in Haupttet, zum anderen wirkt dieses elektromagnetische Feld auf das Speisesystem zurück. Die Abschattung hat im wesentlichen einen Einfluß auf das copolare Antennendiagramm: es ergibt sich eine Welligkeit dieses Diagrammes in Hauptstrahlrichtung und eine Änderung des Niveaus der Nebenkeulen. Im Falle einer zirculapolarisierten zentralgespeisten Antenne wird hierdurch zusätzlich eine höhere Kreuzpolarisation auftreten. Die Rückwirkung auf das Speisesystem durch das von dem Reflektor abgestrahlte Nahfeld hat im wesentlichen einen Einfluß auf das kreuzpolare Antennendiagramm und den Reflexionsfaktor des Gesamtsystemes.

Die Abschattung kann dadurch reduziert werden, dass die im Nahfeld liegenden Teile des Antennensystems, also die Stützen und das Speisesystem sowie die Kabel, so durchsichtig wie möglich für das elektromagnetische Feld gestaltet werden; außerdem sind elektrisch leitende Verkleidungen möglich, die zusätzliche Streuungen im Bereich des Nahfeldes vermeiden und damit auch die Störung im Fernfeld reduzieren.

Die Rückwirkung des Nahfeldes auf das Speisesystem kann durch Stör- oder Streukörper vermindert werden, z.B. kleine konusförmige Streukörper, die in das Zentrum des Reflektors eingesetzt werden. Die Streukörper werden hierbei so geformt, dass das hiervon ausgehende Streufeld und das vom Reflektor reflektierte Nahfeld sich im Bereich des Speisesystems destruktiv überlagern, so dass hier eine Nullsrelle erzeugt wird. Trotzdem stört dieses Streufeld natürlich auch das Fernfeld.

Der Erfindung liegt die Aufgabe zugrunde, ein zentral gespeistes Antennensystem so zu modifizieren, dass die Auswirkungen der Abschattung und der Rückwirkung auf das Speisesystem deutlich reduziert werden; außerdem soll ein Verfahren angegeben werden, mit dem dieses erreicht werden kann.

Diese Aufgaben sind für ein zentral gespeistes Antennensystem durch die Merkmale des Patentanspruches 1 gelöst; für ein Verfahren sind diese Aufgaben durch die Merkmale des weiteren unabhängigen Patentanspruches gelöst.

Demgemäß wird im wesentlichen die gesamte wirksame Reflektoroberfläche so geformt, dass entsprechend der Fernfeldanforderung das Maximum des copolaren Fernfeldes auf der beleuchteten Bedeckungsfläche liegt und das Minimum des copolaren Nahfeldes bei dem Speisesystem liegt, z.B. an der Apertur eines Homes.

Die grundsätzliche Möglichkeit zur Beeinflussung des Nahfeldes oder Fernfeldes von Antennen durch geformte Reflektoroberflächen ist z.B. aus DIJK J AND MAANDERS EJ: 'OPTIMISING THE BLOCKING EFFICIENCY IN SHAPED CASSEGRAIN SYSTEMS' ELECTRONICS LETTERS, Bd. 4, Nr. 18, 6. September 1968 (1968-09-06), Seiten 372-373, XPOO2118526 London, UK oder DUCHESNE L ET AL: 'Center fed single reflector contoured beam antenna with dual linear polarisation' ANTENNEN, 21. - 24. April 1998, Seiten 11-16, XPOO2118527 MUNCHEN, GERMANY bekannt.

Die tatsächliche Gestalt der wirksamen Oberfläche des Reflektorsystemes wird in einem Rechner mit Hilfe eines Software-Programmes bestimmt. Zunächst wird anhand eines Programmes die Oberflächengestalt des Reflektors anhand der Anforderungen an das copolare Fernfeld errechnet, wobei zunächst die Einflüsse der Rückwirkung zwischen Reflektorfläche und Speisesystem vernachlässigt werden. Ein derartiges Programm ist bekannt und wird allgemein als PO-Programm bezeichnet, d.h. Physical Optics; vgl. etwa "Stig Busk Sorensen: Manual for POS, Physical Optics Single reflector shaping program. TICRA engineering consultants, Copenhagen, Denmark, June 1995". Damit erhält man ein Rechenmodell eines an die Anforderungen hinsichtlich des copolaren Fernfeldes angepaßten Antennensystemes.

Dieses Rechenmodell wird dann anhand eines Optimierungsprogrammes, welches auf die im wesentlichen gesamte wirksame Reflektorfläche angewendet wird, dahingehend optimiert, dass die Rückwirkungen des Nahfeldes auf das Speisesystem im wesentlichen auf den Wert Null gebracht werden, ohne dass durch diese Optimierung die Eigenschaften des copolaren Fernfeldes wesentlich verändert werden.

Mit einem solchen Verfahren, die gesamte wirksame Antennenfläche zu optimieren, werden der Reflexionsfaktor des gesamten Systems und die Eigenschaften in Co- und Kreuzpolarisation wesentlich verbessert.

Die Erfindung ist in einem Ausführungsbeispiel anhand der Zeichnung näher erläutert. In dieser stellen dar:
- Figur 1: eine schematische perspektivische Ansicht einer zentral gespeisten Antenne mit einem Horn als Speisesystem und einem Einfachreflektor, dessen Oberfläche gemäß der Erfindung geformt ist;
- Figur 2: eine schematische perspektivische Darstellung der Abweichung der Oberflächengestalt des gemäß der Erfindung geformten Reflektors von einem üblichen Parabolreflektor;
- Figur 3: eine Darstellung des Reflexionsfaktors des Gesamtsystemes für ein Referenzsystem mit einem Parabolreflektor für die Polarisation in X-Richtung und für ein Antennensystem gemäß der Erfindung für die Polarisationen in X- und Y-Richtung;
- Fig. 4a bis 4d: Gegenüberstellungen der Antennendiagramme in Elevation und Azimut über der Bedeckungsflähe in Co- und Kreuzpolarisation für ein Referenzsystem und ein Antennensystem gemäß der Erfindung.

In Figur 1 ist ein zentral gespeistes Antennensystem 1 mit einem Einfachreflektor 2 und einem Speisesystem, in diesem Falle einem Horn 3 dargestellt, wobei das Horn über vier Stützen 4 mittig über dem Reflektor 2 gehalten ist und über Kabel 5 gespeist wird.

Der Reflektor 2 ist ein Parabolreflektor, der nach herkömmlichen Methoden so ausgelegt ist, dass eine gewünschte Bedeckungsfläche 6 (Figur 4) ausreichend ausgeleuchtet wird. Das Antennensystem 1 wird z.B. auf einem Nachrichtensatelliten eingesetzt, so dass die Bedeckungsfläche ein bestimmtes Gebiet auf der Erdoberfläche ist.

Um die Dämpfung des Fernfeldes durch das Horn, die Stützen und das Kabel zu reduzieren, werden die Stützen 4 als Streben mit einer Wabenstruktur aus faserverstärktem Kunststoff hergestellt. Als Fasern werden bevorzugt Aramitfasern verwendet. Das Horn 3 wird mit einer reflektierenden Folie, z.B. einer Aluminiumfolie, grob umhüllt, was insbesondere dazu dient, Reflexionen des Nahfeldes an scharfen Kanten etc. zu verhindern.

Die Oberfläche des Parabolreflektors wird zunächst mit Hilfe eines Software-Programmes so berechnet, dass das Fernfeld des Antennensystemes die gewünschte Bedeckungsfläche 6 überdeckt. Dies erfolgt z.B. mit Hilfe des oben genannten PO-Programmes.

Anschließend wird ein ebenfalls rechnergestützter Optimierungsprozeß mit Hilfe eines Optimierungsprogrammes vorgenommen, mit dem im wesentlichen die gesamte Reflektorfläche Punkt für Punkt optimiert wird, um einmal die Bedingungen im Nahfeld und zum anderen diejenigen im Fernfeld zu optimieren. Die Bedingung im Nahfeld lautet im wesentlichen, dass die Fläche so gestaltet wird, dass sich an der Apertur des Hornes im copolaren Nahfeld eine Nullstelle ergibt, und dass auf der Bedeckungsfläche im copolaren Fernfeld ein Maximum erzeugt wird.

In Figur 2 sind die damit errechneten Abweichungen der optimierten Reflektorfläche gegenüber der vorgeformten Reflektorfläche dargestellt. Die Daten gelten für einen Antennenreflektor mit einem Durchmesser von 100 cm und einem Abstand der Hornapertur über dem Zentrum des Parabolreflektors von 40 cm. Das Frequenzband liegt bei dieser Antenne zwischen 5,8 und 6,4 GHz bei zweifach linearer Polarisation. Die in Figur 2 gezeigten Abweichungen des optimierten Reflektors 2 von der vorgeformten Parabolform liegen zwischen -1,74 mm und +4,41 mm.

In Figur 3 ist der Reflexionsfaktor des Gesamtsystemes in Bezug zu dem Referenzsystem mit einem vorgeformten Parabolreflektor in dem Frequenzband zwischen 5,6 und 6,5 GHz gezeigt. Mit 7 ist hierbei die Kurve für das Referenzsystem in Copolarisation gezeigt; mit 8 ist die entsprechende Kurve für das optimierte Antennensystem gemäß den Figuren 1 und 2 gezeigt. Man sieht, dass die Werte hier deutlich besser sind. Mit 9 ist weiterhin die Kurve für die Kreuzpolarisation für das Antennensystem gemäß der Erfindung dargestellt. Die mittlere Amplitude für das Gesamtsystem liegt bei etwa 22 dB.

In Figur 4 sind jeweils Antennendiagramme über der Bedekkungsfläche 6 für das Referenzsystem mit Parabolreflektor und für das Antennensystem gemäß der Erfindung dargestellt: Die Figuren 4a und 4b zeigen die copolaren Antennendiagramme für das Referenzsystem bzw. das System gemäß der Erfindung, wobei die Linien mit den jeweiligen dB-Werten versehen sind. Für das Referenzsystem gemäß Figur 4a ist deutlich etwa in der Mitte der Bedeckungsfläche 6 ein Bereich 10 zu erkennen, der durch eine Linie mit 24 dB begrenzt ist. Ein derartiger Bereich ist in Figur 4b bei dem Antennensystem gemäß der Erfindung nicht vorhanden. Das gesamte Bedeckungssystem bei dem Antennensystem gemäß der Erfindung wird quasi von einem Bereich mit dem dB-Wert von 24 umgrenzt. Insgesamt kann mit einer Optimierung der gesamten Oberfläche des Antennenreflektors gemäß der Erfindung das copolare Fernfeld besser gestaltet werden. Die durch die Dämpfung durch das Horn, die Streben und die Kabel hervorgerufenen Störungen des copolaren Feldes werden mit dem An tennensystem gemäß der Erfindung stark reduziert.

In Figur 4c ist das Antennendiagramm des Referenzsystemes in der Kreuzpolarisation gezeigt, in Figur 4d dasjenige des Antennensystems gemäß der Erfindung. Hier sieht man ganz deutlich, dass mit der Erfindung eine wesentliche Verbesserung der Antenneneigenschaften erreicht werden, d.h. dass durch die Optimierung der im wesentlichen gesamten Reflektorfläche die Einflüsse der Rückwirkung des Nahfeldes auf das Speisesystem reduziert werden.

Insgesamt wird das Gesamtsystem so verbessert, dass die störenden Einflüsse durch die Dämpfung und die Rückwirkung auf das Speisesystem etwa so wirken, wie ein äquivalenter Störer von mehr als - 30 dB.

In der Tabelle am Schluß der Beschreibung sind die Werte für den maximalen Gesamtreflexionsfaktor, den minimalen Gewinn am Rand der ausgeleuchteten Bedeckungsfläche, den minimalen Gewinn innerhalb der Bedeckungsfläche in dem Frequenzband zwischen 5,854 und 6,298 GHz, die maximale Kreuzpolarisation auf der gesamten Bedeckungsfläche und die minimale Kreuzpolarisationsdiskrimination XPD, d.h. eine Punkt-für-Punkt-Korrelation zwischen Co- und Kreuzpolarisation auf der gesamten ausgeleuchteten Bedeckungsfläche ebenfalls im Frequenzband zwischen 5,854 und 6,298 aufgelistet, und zwar einmal für eine als Referenz dienende Parabolantenne, dann für eine Parabolantenne mit einem zentralen Störkörper und schließlich für ein Antennensystem, deren Reflektor gemäß der Erfindung über die gesamte Oberfläche nachgeformt wurde.

Man sieht, dass die Antenneneigenschaften in der Kreuzpolarisation, die aufgrund der Rückwirkung des Nahfeldes auf das Speisesystem erzeugt werden, mit einer Nachformung der gesamten Reflektoroberfläche besser ausgelegt werden können als mit der Anwendung von Störkörpern. Die Antenneneigenschaften in Copolarisation am Rande der Bedeckunqsflache sind bei einer entsprechend der Erfindung optimierten Reflektorfläche besser als bei einer Anwendung von Störkörpern. Die Störkörper stören das gesamte Feld, das ursprünglich unter copolaren Anforderungen ausgelegt war. Hingegen entspricht die gemäß der Erfindung nachgeformte Oberfläche des Reflektors einem optimalen Kompromiß zwischen der copolaren Antenneneigenschaft und der Reduktion der Rückwirkung auf das Speisesystem.

Insgesamt führt die Nachformung der gesamten Reflektoroberfläche überwiegend zu besseren elektrischen Eigenschaften als die Anwendung von Streukörpern.

Auch wenn im Vorhergehenden nur die Optimierung eines Antennensystemes mit einem Einfachreflektor geschildert wurde, sind natürlich auch Antennensysteme mit Doppelreflektoren, d.h. einem Subreflektor und einem Hauptreflektor gemäß der Erfindung zu optimieren. Hierbei wird zunächst der von dem Speisesystem bestrahlte Subreflektor über die gesamte Oberfläche optimiert, um die Rückwirkung auf das Speisesystem zu minimieren und den Hauptreflektor optimal auszuleuchten. Anschließend wird der Hauptreflektor wiederum so optimiert, dass das Maximium der Copolarisation auf der Bedeckungsfläche maximal und die Rückwirkung auf den Subreflektor minimal ist.

Bei allen Verfahren gemäß der Erfindung stimmt die Optimierung sehr gut mit der Analyse überein, d.h. die gemessenen Eigenschaften des Antennensystems stimmen sehr gut mit den zuvor berechneten Eigenschaften überein. Damit ist mit dem Verfahren ein sehr wirksames Werkzeug zur Verfügung gestellt, um Antennensysteme ohne komplizierte und langwierige Versuche zu konstruieren.

**Tabelle**

| | ursprüngliche Reflektoroberfläche ohne Streukörper | | ursprüngliche Reflektoroberfläche mit ⌀90mm Platte Pos. 356.4 | | nachgeformte Reflektoroberfläche | |
|---|---|---|---|---|---|---|
| | Pol. X | Pol. Y | Pol. X | Pol. Y | Pol. X | Pol. Y |
| Messung: maximaler Gesamtreflexionsfaktor zwischen 5.850 und 6.425 GHz | | -15.0 dB | | -22.0 dB | -21.2 dB | -23.9 dB |
| Messung: minimaler Gewinn am Rand vom Ausleuchtgebiet zwischen 5.854 und 6.298 GHz (ohne Kabel Verluste) | 23.11 dBi | 23.69 dBi | 22.95 dBi | 23.10 dBi | 23.86 dBi | 23.73 dBi |
| Messung: minimaler Gewinn innerhalb vom Ausleuchtgebiet zwischen 5.854 und 6.298 GHz (ohne Kabel Verluste) | 23.17 dBi | 23.58 dBi | 23.00 dBi | 23.09 dBi | 23.96 dBi | 23.85 dBi |
| Messung: maximaler Kreuzpolarisation auf dem gesamten Ausleuchtgebiet zwischen 5.854 und 6.298 GHz (ohne Kabel Verluste) | +3.64 dBi | +4.76 dBi | -1.11 dBi | -0.29 dBi | -4.37 dBi | -5.32 dBi |
| Messung: minimale XPD auf dem gesamten Ausleuchtgebiet zwischen 5.854 und 6.298 GHz (ohne Kabel Verluste) | 21.87 dB | 19.90 dB | 26.06 dB | 24.80 dB | 29.44 dB | 29.82 dB |

## Patentansprüche

1. Zentral gespeistes Antennensystem mit einem Speisesystem und einem, eine Bedeckungsfläche beleuchtenden Reflektorsystem, das mindestens einen Parabolreflektor mit einer strukturierten Oberfläche aufweist, **dadurch gekennzeichnet, dass** die Oberfläche des Parabolreflektors (2) in radialer Richtung Erhebungen und Senken aufweist, denen zumindest teilweise in Umfangsrichtung weitere Erhebungen und Senken überlagert sind und im wesentlichen die gesamte Struktur der Reflektoroberfläche mit den Erhebungen und Senken so ausgelegt ist, dass das Maximum des copolaren Femfeldes auf der Bedeckungsfläche (6) liegt und das Minimum des copolaren Nahfeldes an dem Speisesystem (3) liegt.

2. Antennensystem nach Anspruch 1, **dadurch gekennzeichnet, daß** die Reflektoroberfläche dergestalt geformt ist, daß bei der Optimierung des Nahfeldes zur Reduzierung der Rückwirkung auf das Speisesystem das copolare Fernfeld im wesentlichen nicht verändert wird.

3. Antennensystem nach Anspruch 1 oder2, **dadurch gekennzeichnet, daß** das Speisesystem (3) einen geringen Aperturdurchmesser aufweist.

4. Antennensysten nach einem der vorhergehenden Ansprüche, **dadurch gekennzeichnet, daß** das Speisesystem (3) mit Stützen (4) abgestützt ist, die eine Wabenstruktur aus faserverstärktem Kunststoff haben.

5. Antennensystem nach einem der Ansprüche 1 bis 4, **dadurch gekennzeichnet, dass** das Reflektorssystem einen Hauptreflektor und einen Subreflektor aufweist, wobei sowohl die Oberfläche des Hauptreflektors als auch des Subreflektors Erhebungen und Senken aufweist.

6. Verfahren zum Optimieren eines zentral gespeisten Antennensystems mit einem Speisesystem und einem, eine Bedeckungsfläche beleuchtenden Reflektorsystem mit mindestens einem Reflektor,
**gekennzeichnet durch** folgende Schritte:
- Festlegung einer parabolförmigen Oberfläche für mindestens einen Reflektor,
- Errechnung des Fernfeldes des Antennensystems mit Hilfe eines ersten Rechenprogramms,
- Verformung im wesentlichen der gesamten Reflektoroberfläche mit Hilfe eines zweiten Rechenprogramms unter Bildung von Erhebungen und Senken in radialer Richtung und zumindest teilweise in Umfangsrichtung derart, dass im Bereich des Speisesystems ein Minimum des copolaren Nahfeldes erzeugt wird und das Maximum des copolaren Fernfeldes auf der Bedeckungsfläche liegt.

7. Verfahren nach Anspruch 6, **dadurch gekennzeichnet, dass** zunächst eine Optimierung einer Subreflektor-Oberfläche und anschließend eine Optimierung einer Hauptreflektor-Oberfläche des Reflektorsystems erfolgt.

## Claims

1. Centrally fed antenna system having a feed system and a reflector system that illuminates a coverage area and comprises at least one parabolic reflector with a structured surface, **characterised in that** in a radial direction the surface of the parabolic reflector (2) comprises raised areas and depressions, superimposed on which at least partially in the circumferential direction are further raised areas and depressions and substantially the entire structure of the reflector surface with the raised areas and the depressions is so designed that the maximum of the copolar far field is located on the coverage area (6) and the minimum of the copolar near field is located at the feed system (3).

2. Antenna system according to claim 1, **characterised in that** the reflector surface is formed in such a way that on optimisation of the near field to reduce the effect on the feed system the copolar far field is substantially unmodified.

3. Antenna system according to claim 1 or 2, **characterised in that** the feed system (3) has a small aperture diameter.

4. Antenna system according to any one of the preceding claims, **characterised in that** the feed system (3) is supported by struts (4), which have a honeycomb structure of fibre-reinforced plastics material.

5. Antenna system according to any one of claims 1 to 4, **characterised in that** the reflector system comprises a main reflector and a subreflector, the surface of both the main reflector and the subreflector having raised areas and depressions.

6. Method of optimising a centrally fed antenna system having a feed system and a reflector system that illuminates a coverage area and comprises at least one reflector, **characterised by** the following steps:
- determination of a parabolic surface for at least one reflector,
- calculation of the far field of the antenna system by means of a first computer program,
- deformation substantially of the entire reflector surface by means of a second computer program to form raised areas and depressions in the radial direction and at least partially in the circumferential direction such that in the region of the feed system a minimum of the copolar near field is produced and the maximum of the copolar far field is located on the coverage area.

7. Method according to claim 6, **characterised in that** initially an optimisation of a subreflector surface and subsequently an optimisation of a main reflector surface of the reflector system is effected.

## Revendications

1. Système d'antenne à alimentation centrale, comportant un système d'alimentation et un système de réflecteurs qui illumine une surface de couverture et comprend au moins un réflecteur parabolique avec une surface structurée, **caractérisé en ce que** la surface du réflecteur parabolique (2) présente dans la direction radiale des surélévations et des dépressions auxquelles se superposent au moins partiellement, dans la direction circconférencielle, des surélévations et des dépressions supplémentaires, et **en ce que** l'ensemble de la structure de la surface de réflecteur avec les surélévations et les dépressions est agencé de telle sorte que le maximum du champ éloigné co-polaire soit situé sur la surface de couverture (6) et le minimum du champ rapproché co-polaire soit situé sur le système d'alimentation (3).

2. Système d'antennes selon la revendication 1, **caractérisé en ce que** la surface de réflecteur est conformée de telle sorte que le champ éloigné co-polaire ne soit pas modifié de manière sensible, lorsqu'on optimise le champ rapproché aux fins de réduire les rétro-actions sur le système d'alimentation.

3. Système d'antennes selon la revendication 1 ou 2, **caractérisé en ce que** le système d'alimentation (3) présente un faible diamètre d'ouverture.

4. Système d'antennes selon une des revendications précédentes, **caractérisé en ce que** le système d'alimentation (3) est supporté par des supports (4) à structure en nid d'abeilles en matière plastique renforcée par fibres.

5. Système d'antennes selon une des revendications 1 à 4, **caractérisé en ce que** le système de réflecteurs comporte un réflecteur principal et un réflecteur secondaire, la surface du réflecteur principal ainsi que la surface du réflecteur secondaire comportant des surélévations et des dépressions.

6. Procédé d'optimisation d'un système d'antenne à alimentation centrale, comportant un système d'alimentation et un système de réflecteurs qui illumine une surface de couverture et comprend au moins un réflecteur parabolique, **caractérisé par** les étapes suivantes:
- définition d'une surface parabolique pour au moins un réflecteur,
- détermination du champ éloigné du système d'antennes à l'aide d'un premier programme de calcul,
- façonnage essentiellement de l'ensemble de la surface de réflecteur à l'aide d'un deuxième programme de calcul, par formation de surélévations et de dépressions dans la direction radiale et au moins partiellement dans la direction circonférencielle, de telle sorte que l'on obtienne dans la région du système d'alimentation un minimum du champ rapproché co-polaire et que le maximum du champ éloigné co-polaire soit situé sur la surface de couverture.

7. Procédé selon la revendication 6, **caractérisé en ce qu'**on procède tout d'abord à une optimisation de la surface du réflecteur secondaire puis à une optimisation d'une surface de réflecteur principal du système de réflecteurs.
